# EUROPÄISCHE PATENTANMELDUNG

(11) **EP 0 339 495 A2**
(43) Veröffentlichungstag der Anmeldung: **02.11.1989**
(21) Anmeldenummer: 89107163.1
(22) Anmeldetag: 20.04.1989
(51) Int. Cl.: B27N 3/28

(54) **Verfahren und Vorrichtung zum Strangpressen bzw. Strangrohrpressen eines Gemenges aus pflanzlichen Kleinteilen mit Bindemitteln**

(30) Priorität: 26.04.1988 DE 3814099; 26.04.1988 DE 3814103
(62) Teilanmeldung aus: 94113635.0
(71) Anmelder: Schedlbauer, Karl, D-86551 Aichach (DE)
(72) Erfinder: Schedlbauer, Karl, D-86551 Aichach (DE)
(74) Vertreter: Münich, Wilhelm, Dr.

(57) **Zusammenfassung**

Die Erfindung bezieht sich auf ein Verfahren zum Strangpressen oder Strangrohrpressen eines Gemenges aus pflanzlichen Kleinteilen, insbesondere Holzkleinteilen mit Bindemitteln, bei denen das Gemenge durch den Preßstempel (11) einer Strangpressung in einem Füllraum (2) verdichtet und im Aushärtekanal (13) verfestigt wird. Das Füllgut wird durch einen Füll- und Preßraum gedrückt, wobei sich dieser Raum keilförmig zum Aushärtekanal hin erweitert, so daß das Füllgut in Preßrichtung eine gleich große Verdichtung erfährt. Durch die gleich große Verdichtung in der Länge eines jeden mit dem Preßhub erzeugten Strangteilstückes wird der auf die Begrenzungswände des Füll- und Preßraumes wirkende Druck beim Erreichen der endgültigen Verdichtung des Strangteiles über die Länge annähernd gleich groß sein.

## Beschreibung

Die Erfindung bezieht sich auf ein Verfahren und eine Vorrichtung zum Strangpressen oder Strangrohrpressen eines Gemenges aus pflanzlichen Kleinteilen, insbesondere Holzkleinteilen mit Bindemitteln, bei dem das Gemenge durch den Preßstempel einer Strangpresse in einem Füllraum verdichtet und in einem Aushärtekanal verfestigt wird.

Etwa gleichzeitig mit dem Einschicht-Spannplattenpressen setzt auch die Entwicklung von Strangpressen für Span platten oder ähnlichen Erzeugnissen ein. Diese Vorrichtungen erlangten jedoch keine besondere Bedeutung, da weder die Verdichtung noch die Befüllung befriedigend gesteuert werden konnte.

Durch die DE-PS 27 14 256 und deren Weiterentwicklungen wurden in der Praxis Vorrichtungen eingeführt, durch die brauchbare, aber noch befriedigende Produkte, insbesondere Klötze für die Palettenfertigung erzeugt werden können. Die Forderung nach mehrsträngigen Pressen stellte sich hierbei nicht, da diese Vorrichtungen hinsichtlich des Ausstoßes noch weiter entwicklungsfähig waren.

Eine weitere Lehre ist der DE-PS 29 32 406 zu entnehmen. Nach dieser Lehre soll durch einen verlängerten Hub von 400 bis 800 mm und bei einer Vorschubgeschwindigkeit des Strangpreßstempels von 0,04 bis 1,5 m/s das Gemenge in einem Verfilzungszustand überführt werden, der eine erhöhte Festigkeit des Stranges ergeben soll.

Es hat sich jedoch gezeigt, daß die Verfilzung der Teile des Gemenges nicht durch die Länge des Verdichtungshubes des Strangpreßstempels und nicht durch die Geschwindigkeit des Strangpreßstempels erreicht wird, sondern ausschließlich durch einen den Füllraum während des Verdichtens abschließenden Schließschieber.

Beim Befüllen des Füllraumes legen sich die Teile des Gemenges mit einer ihrer großen Fläche parallel zur unteren Begrenzungswand des Füllraumes. Während des Verdichtens versuchen sie sich parallel zur Stirnfläche des Strangpreßstempels umzulegen. Zu diesem Umlegen wäre jedoch ein größeres Volumen des Füllraumes notwendig. Durch den Schließschieber, der den Füllraum während des Verdich tens verschließt, ist eine Volumensvergrößerung durch Ausweichen von Teilen des Gemenges in den Füllraum nicht möglich. Zudem wird das Volumen durch das Verfahren des Preßstempels immer geringer, bis die endgültige Verdichtung erreicht wird. Die Teile des Gemenges können ihre ursprüngliche Lage dadurch nur teilweise verändern, und verfilzen sich bei der Verdichtung ineinander. Dies geschieht unabhängig von der Vorschubgeschwindigkeit des Preßstempels. Das Gemenge aus pflanzlichen Kleinteilen verhält sich beim Verdichten nicht wie eine Flüssigkeit, die den Druck nach allen Seiten gleichmässig weiterleitet, sondern vielmehr ist der auf die den Füllraum begrenzenden, parallelen Begrenzungswände wirkende Druck sowie die Verdichtung, die Wichte und das spezifische Gewicht des mit dem Verdichtungshub des Strangpreßstempels erzeugten Strangteiles an der Stirnfläche des Strangpreßstempels am größten und nimmt zum vorderen Ende des verpreßten Strangteiles, welches sich an das im vorhergehenden Verdichtungshub erzeugten Strangteil anschließt, hin ab. Im Strang schließt sich damit an das höher verdichtete Ende eines mit jedem Preßhub erzeugten Strangteiles der niedriger verdichtete Anfang des nächsten Strangteiles an.

Je länger der Verdichtungshub des Strangpreßstempels und damit das erzeugte Strangteil, desto größer ist der Unterschied der Wichte des spezifischen Gewichtes und die Verdichtung zwischen den Verbindungsflächen der Strangteile. In extremer Länge ist das pressenseitige Ende des Strangteiles so stark verdichtet, daß die Struktur der Kleinteile des Gemenges zerstört wird, ohne daß das andere Ende überhaupt verdichtet ist.

Je größer der Unterschied der Verdichtung über die Länge des Strangteiles ist, desto geringer ist die Festigkeit und die Belastbarkeit des Stranges. Dem Versuch diesem Nachteil durch ein Profilieren der Stirnfläche zu beseitigen und die Strangteile gleichsam zu verzapfen, ist nur ein sehr geringer Erfolg beschieden, da die Bruchstelle dann nach der profilierten Zone bzw. nach der Verzapfung lag. Vorderkantenstränge können deshalb nicht als tragende Baulemente eingesetzt werden.

Im Holzzentralblatt Stuttgart 45, Seite 650 vom 13.04.1988 ist aufgeschrieben, daß um den Sollwert des Nagelausziehwiderstandes bspw. von 5,5 kN bei Palettenklötze sicherzustellen, eine viel höhere mittlere Verdichtung, Preßkraft und ein größerer Materialeinsatz erforderlich ist. Aus dem Diagramm der oben genannten Quelle ergeben sich Nagelausziehwerte von 5,5 bis 9,6 kN bei laufender Fertigung. Da Verdichtung, Preßkraft, Materialeinsatz und Nagelausziehwert zueinander in einem bestimmten Verhältnis stehen, ergibt sich ein zu hoher Energie- und Materialeinsatz. Weiter bedingt dieses Verfahren entsprechend stärker dimensionierte Strangpressen und Verarbeitungsmaschinen z.B. Nagelmaschinen für die erzeugten Palettenklötze.

Höherwertige Produkte können nicht erzeugt werden, da dadurch ein zu großer Oberwert des Nagelausziehwiderstandes und damit auch ein zu großer Nagelwiderstand entsteht, der die Herstellung hochwertiger Produkte verhindert, da das Produkt nicht mehr nagelbar ist.

Mit der Erfindung wird die Aufgabe gestellt, ein Verfahren zum Strangpressen eines Gemenges aus pflanzlichen Kleinteilen mit Bindemitteln zu schaffen, wobei das erhaltene Produkt über die gesamte Länge möglichst homogen ist und dadurch eine höhere Belastung aushält und somit tragende Bauteile wie Balken hergestellt werden können und nur soviel Gemenge verdichtet wird, wie zum Erreichen der notwendigen Festigkeit erforderlich ist. Darüberhinaus sollen die Grenzen der Leistungsfähigkeit so weiter entwickelt werden, daß zumindest der doppelte, vorzugsweise ein vielfaches an Ausstoß bei gleicher Produktqualität erreicht wird und auf ein und derselben Schiene gleichzeitig verschiedene Stränge hergestellt werden können.

Die Erfindung geht von der Erkenntnis aus, daß die Bruchfestigkeit (Biegefestigkeit) eines Stranges um so kleiner ist, je größer der Unterschied der Verdichtung der Strangteile an ihren Enden bzw. über ihre Länge ist, und daß der Unterschied der Verdichtung um so größer ist, je länger der Verdichtungshub und damit das erzeugte Strangteilstück ist.

Der Winkel der keilförmigen Erweiterung wird durch das Profil des Stranges, der Länge des Füllraumes und die Größe der Verdichtung bestimmt. Bei parallelen Begrenzungswänden wird ein Teil der Preßkraft des strangpreßstempels beim Verdichten auf die Begrenzungswände übertragen. Der auf die Begrenzungswände wirkende Teil der Preßkraft ist am strangpreßstempel-seitigem Ende am größten und am anderen Ende am geringsten. Da beim Verdichten die Struktur der Teile des Gemenges weitestgehend erhalten bleibt, wollen die Teile des Gemenges nur zu einem bestimmten Teil quer zur Preßrichtung ausweichen. Der Werkstoff fließt also nicht wie bspw. beim Metallstrangpressen, beim Verdichten durch kleinste Schlitze hindurch.

Wird der Füllraum sich keilförmig erweiternd ausgebildet, können die Teile des Gemenges am aushärtekanalseitigem Ende nicht nach außen ausweichen, die Teile des Gemenges am strangpreßseitigem Ende jedoch um den Betrag der keilförmigen Erweiterung ausweichen. Bei einem entsprechenden Winkel der keilförmigen Erweiterung ergibt sich erfindungsgemäß, daß beim Erreichen der endgültigen Verdichtung des mit dem Preßhub erzeugten Strangteiles, die auf die Begrenzungsflächen des Füllraumes wirkende Kraft an jedem beliebigen Punkt, auf einer Linie, in der Länge des Strangteilstückes gleich oder wenigstens annähernd gleich groß ist. Entsprechend gleich groß ist auch die Verdichtung, die Wichte und das spezifische Gewicht.

Mit der Erfindung wird eine wesentlich höhere Bruchfestigkeit (Biegefestigkeit) des Stranges als bei allen anderen vorbekannten Erzeugnissen erreicht. Ein weiterer ganz besonderer Vorteil der Erfindung liegt in der möglichen Länge des Verdichtungshubes in Abhängigkeit vom Strangquerschnittsmaß. Nach der Erfindung kann die Länge mindestens das 10-fache der kleinsten Größe des Strangquerschnittmaßes betragen, d.h. sie wird nur von der Größe des Strangquerschnittes getrennt. Bei einem Palettenklotzprofil von 145 x 145 mm kann z.B. eine Länge des Verdichtunghubes von 1.500 bis 2.200 mm realisiert werden.

Da die Zeit des Befüllens des Füllraumes unabhängig von der Länge des Füllraumes konstant bleibt, erhöht sich der Ausstoß der Strangpreßvorrichtung je Zeiteinheit bei gleicher Verdichtungsgeschwindigkeit des Strangpreßstempels. Je länger der Verdichtungshub ausgeführt werden kann, desto wirtschaftlicher arbeitet die Strangpreßvorrichtung. Es wird mit der Erfindung also ein ganz beträchtlicher wirtschaftlicher Vorteil erreicht.

Ein weiterer Vorteil der Erfindung liegt in der Oberflächenbeschaffenheit des erzeugten Stranges. Da über die Länge des Strangteilstückes und damit über dem gesamten Strang eine gleiche Verdichtung vorherrscht, ergibt sich auch eine gleiche Oberflächenstruktur, ein gleicher Rauhigkeitsgrad, ein gleiches Aussehen und für das Veredeln des Stranges mit Furnieren, Nutzhölzern oder anderen tragfähigen Stoffen von wesentlicher Bedeutung, ein gleicher Profiltrag-Anteil (DIN 4762).

Ein weiterer Vorteil der Erfindung ergibt sich aus der, über die Länge gleichmässigen Verdichtung des mit jedem Preßhub erzeugten Strangteilstückes. Entsprechend gleichmässig ist auch der Nadelausziehwert. Es können mit geringer Verdichtungskraft und Materialeinsatz Produkte mit vergleichbarer Festigkeit erzeugt werden oder entsprechend höherwertige oder in der Dimensionierung kleinere Produkte, die ohne Probleme nagelbar sind, da keine oder nur sehr geringe Schwankungen im Nagelausziehwert auftreten. Das erzeugte Endprodukt z.B. Paletten sind dadurch höherwertiger oder kostengünstiger herstellbar. Weiterhin ergibt sich daraus ein geringeres Gewicht.

Die Erfindung geht ferner von der Erkenntnis aus, daß mitlaufende Trennwände den Füll- und Verdichtungsraum sowie den Aushärtekanal in mindestens zwei oder mehrere Räume bzw. Kanäle unterteilen können, in denen zwei oder mehrere Stränge erzeugt werden. Weiter geht die Erfindung von der Erkenntnis aus, daß sich die Kleinteile insbesondere Holzkleinteile mit Bindemitteln beim Strang- und Strangrohrpressen, wenn ihre Struktur weitestgehend erhalten bleibt, bspw. nicht wie Metalle verhalten, die durch kleinste Schlitze und Öffnung hindurchfließen. Dadurch ist es ohne eine wesentliche Beeinträchtigung der Oberfläche möglich auch durchaus größere Schlitze oder Spalten zwischen den Trennwänden und den Begrenzungswänden des Füll- und Preßraumes sowie des Aushärtekanals zu belassen. Diese Schlitze oder Spalten müssen die Bedingung erfüllen sich nicht in Preßrichtung keilförmig zu erweitern oder zu verengen, da sich sonst das darin befindliche Gemenge dergestalt verdichten würde, daß die Trennwände klemmen würden. Als vorteilhaft hat es sich erwiesen, die Trennwände dergestalt spitz mit nach außen liegenden Spitzen auszubilden, so daß sich das in den Schlitzen oder Spalten befindliche Gemenge aus diesen herausführen lässt.

Weiter geht die Erfindung von der Erkenntnis aus, daß jede Art der Zwangsführung der Trennwände nur schwer lösbare Probleme durch das Einklemmen von Kleinstteilen des Gemenges mit sich bringt. Die Erfindung lehrt deshalb auf derartige Zwangsführungen zu verzichten und die Stränge selbst als Längs- oder Höhenführung zu verwenden. Gegen ein Durchbiegen der Trennwände, während des Befüllens des Füll- und Preßraumes, kann die Absicherung sowohl durch die Strangpreßstempel als auch durch hinter der Einfüllöffnung liegende Führungselemente folgen, wobei der Schließschieber dabei eine Querkraft auf die Trennwände ausübt.

In ihrer Länge werden die Trennwände so ausgeführt, daß die Haftreibung zwischen Wand und Strang größer ist als die Preßkraft, abzüglich der auf der Außenflächen des Stranges wirkenden Reibkräften. Sobald diese Bedingung erfüllt ist und durch die Länge der Trennwände ein Grad der inneren Formstabilität und Abbindung des Bindemittels erreicht ist, in dem eine Absicherung der Stränge gegen ein Aufquellen nicht mehr notwendig ist, werden die Trennwände in der Dicke dergestalt dünner gefertigt, daß sie keine nennenswerte Reibung mit den Strängen mehr erzeugen, aber die Wärme aus den Trennwänden mit möglichst geringen Spaltverlusten in die Stränge übertragen. Auch ist ab dieser Länge im Aushärtekanal die innere Formstabilität der Stränge so groß, daß die Leimruhe zur endgültigen Abbindung, trotz der Preßakte, erhalten bleibt.

Die Trennwände werden mit Verbindungselementen und/oder einer Traverse miteinander an ihren hinteren Ende verbunden und durch einen gemeinsamen Huberzeuger vorzugsweise Hydraulikzylinder dergestalt gegen ein Mitlaufen mit den verdichteten Strängen gebremst und gegen die Preßrichtung zurückgezogen, so daß sie die durch die Erfindung gestellte Aufgabe erfüllen.

Die Erfindung beschränkt sich nicht auf das Strangpressen von Vollsträngen, sondern lehrt auch das Strangrohrpressen von Hohlsträngen über stehende und/oder mitlaufende Dornen. Beim Strangrohrpressen mit stehenden Dornen, was insbesondere für kürzere und/oder dünnere Dorne in Betracht kommt, sind diese mit den hinter und zwischen den Trennwänden zugehörigen Huberzeugern befestigt. Diese stehenden Dornen können selbstverständlich beheizt werden.

Beim Strangrohrpressen mit mitlaufenden Dornen können diese in einfacher Weise mit Verbindungselementen an die, die Trennwände mit den zugehörigen Huberzeugern verbindende Traversen befestigt werden. Dieses Verfahren eignet sich allerdings nur für Dorne bis zu einer bestimmten Länge und Größe des Querschnittes da ansonsten, da die Dorne gemeinsam mit den Trennwänden nach dem Auspressen der Stränge in ihre Ausgangslange zurückzugezogen werden, die Rückzugskraft größer ist, als die Preßkraft der Strangpreßstempel. Da diese die Stränge gegen ein Zurückziehen gegen die Preßrichtung beim Zurückziehen der Trennwände und Dorne sichern, würden die mit diesem Preßhub gebildeten Strangteile nachverdichtet werden.

Für Dorne, die dies betrifft, lehrt die Erfindung, alle Dorne mit Verbindungselementen über eine Traverse mit einem Huberzeuger, vorzugsweise Hydraulikzylinder, zu verbinden. Damit können die Dorne und die Trennwände den Strang gegenseitig ganz oder teilweise gegen ein Zurückziehen sichern und separat in ihre Ausgangsstellung zurückgezogen werden. Eine Nachverdichtung der mit dem Preßhub erzeugten Strangteile erfolgt nicht, da die jeweilige Rückzugskraft der Dorne oder Trennwände geringer ist, als die Preßkraft der den Strängen zugehörenden Preßstempeln.

Neben der Bildung von Hohlräumen und dem Eintragen von Wärme in den Strang, können die Dorne auch andere Aufgaben haben, die gemeinsames Zurückziehen in ihre Ausgangsstellung nicht gestatten. Für die Lösung dieser Aufgabe lehrt die Erfindung, jeden einzelnen Dorn oder die Dorne eines jeden Stranges mit einem einzelnen Huberzeuger vorzugsweise Hydraulikzylinder zu verbinden, und vom diesem bremsen bzw. steuern zu lassen.

Die Erfindung wird nachstehend ohne Beschränkung des allgemeinen Erfindungsgedankens anhand von Ausführungsbeispielen unter Bezugnahme auf die Zeichnung exemplarisch beschrieben, auf die im übrigen bezüglich der Offenbarung aller im Text nicht näher erläuterten erfindungsgemäßen Einzelheiten ausdrücklich verwiesen wird.

Der oder die Huberzeuger, vorzugsweise Hydraulikzylinder, die mit den Dornen verbunden sind, haben die gleichen Aufgaben, wie die Huberzeuger für die Trennwände und werden sinngemäß gewegt, zurückgezogen und gesteuert.

Die Erfindung ist mit Schließschiebern, Aushärtekanälen und Füll- und Preßräumen kombinierbar. Andere Vorteile in der Produktqualtität ergeben sich bei Vorrichtungen, die keinen Schließschieber vorsehen, da beim Verdichten wesentlich weniger Material zurück in den Füllraum ausweicht. Bei derartigen Vorrichtungen kann dieser Effekt weiter gesteigert werden, daß man die Trennwände und soweit vorhanden die Dorne, vom Preßbeginn an, einer gewissen Geschwindigkeit, die meist geringer ist, als die der Preßstempel, mitlaufen lässt. Ein weiterer Vorzug der Erfindung liegt darin, daß gleichzeitig auf einer Vorrichtung Stränge mit unterschiedlichen Querschnitten sowohl strang- als auch Strangrohrgepreßt werden können.

Einzelheiten sind in den Zeichnungen bspw. und schematisch dargestellt. Es zeigen:
Fig. 1 einen schematischen Längsschnitt durch eine Strangpreßvorrichtung.
Fig. 2 einen Querschnitt nach der Linie I-I gemäß Fig. 1
Fig. 3 einen Längsschnit durch eine Strangrohrpreßvorrichtung auf der Linie I-I gemäß Fig. 6
Fig. 4 einen Längsschnitt durch eine Strangrohrpreßvorrichtung auf der Linie I-I gemäß Fig. 6
Fig. 5 einen Längsschnitt durch eine Strangrohrpreßvorrichtung auf der Linie I-I gemäß Fig. 6
Fig. 6 einen Querschnitt durch eine Strangrohrpreßvorrichtung im Füll- und Preßraum
Fig. 7 einen Querschnitt durch eine Strangrohrpreßvorrichtung im Füll- und Preßraum
Fig. 8 einen Querschnitt durch eine Strangrohrpreßvorrichtung in den Füll- und Preßraum.

Beim Ausführungsbeispiel der Fig. 1 gelangt das Gemenge aus pflanzlichen Kleinteilen aus einem Einfüllschacht 1 in einen Füllraum 2, dessen Einrittsöffnung während des Verdichtungsvorganges durch einen Schließschieber 3 verschlossen ist. Beim Befüllen steht die Durchtrittsöffnung 4 des durch die Hubeinrichtung 5 hin und her beweglichen Schließschiebers 3 über der Eintrittsöffnung des Füllraumes 2 und erlaubt, das Durchfallen des Gemenges aus dem Einfüllschacht 1 in den Füllraum 2.

Der Querschnitt des Füllraumes 2 erweitert sich mit dem Winkel 6 von der Größe 7 des strangpreßseitigen Endes 8 auf die Größe 9 des aushärtekanalseitigen Endes 10. Beim Verdichten durch den Preßstempel 11 können die Teile des Gemenges, die sich am aushärtekanalseitigen Ende 10 befinden nicht quer zur Preßrichtung ausweichen.

Die sich am strangpreßstempelseitigem Ende 8 gefindenden Teile des Gemenges können jedoch um das Maß der keilförmigen Erweiterung, also der Maßdifferenz zwischen der Größe 7 des strangpreßstempelseitigen Endes 8 und der Größe 9 des aushärtekanalseitigen Endes 10, quer zur Richtung ausweichen. Die sich zwischen den Enden 8 und 10 befindenden Teile des Gemenges können jedoch nach ihrer Lage in den Füllraum 2 quer zur Preßrichtung ausweichen.

Bei der entsprechenden Größe des Winkels 8 ist der quer zur Strangpreßrichtung wirkende Teil des Verdichtungsdruckes durch den Strangpreßstempel 11 auf das Gemenge an jedem beliebigen Punkt, auf einer in Preßrichtung liegenden Linie des mit dem Verdichtungshub erzeugten Strangteilstückes gleich oder annähernd gleich groß, da die Teile des Gemenges entsprechend ihrer Lage im Füllraum 2 den Verdichtungsdruck teilweise ausweichen können.

Die Verdichtungslänge 12 kann dabei das mindestens 10-fache des kleinsten Strangquerschnittmaßes (gleich der Größe 9 des aushärtekanalseitigen Endes 10) betragen, ist aber nur durch die Größe des Strangquerschnittes begrenzt.

Die Wände des Aushärtekanals 13 können sich je nach Ausführungsart zueinander keilförmig oder stufenförmig erweitern oder verengen oder parallel ausgeführt werden. Auch Erweiterungen oder Verengungen entlang von nicht geraden Linien können bedarfsentsprechend ausgeführt werden.

Im Ausführungsbeispiel der Fig. 3, einem Längsschnitt durch eine 3-strängige Strangroßpreßvorrichtung, schließen sich an den Füll- und Preßraum 14 die Aushärtekanäle 15 mit den darin sich befindlichen Strängen 16, 16′ und 16˝ an.

In diesem Ausführungsbeispiel sind die Stränge etwa gleich groß. In ihrer Ausgangsstellung sind dargestellt:
- die Preßstempel 17, 17′ und 17˝, die über die Traverse 18 mit den Huberzeugern 19 und 19′ verbunden sind.
- die Trennwände 20 und 20′, die durch Verbindungselemente 21 und 21′ über die Traverse 22 mit den Huberzeugern 23 und 23′ verbunden sind.
- die Dorne 24, 24′ und 24˝, die Verbindungselemente 25, 25′ und 25˝, die über die Dorntraverse 26 mit dem Huberzeugern 27 und 27′ verbunden sind.

Beim Preßhub fahren die Preßstempel 17, 17′ und 17˝ soweit vor bis das sich in Füll- und Preßraum 14 befindliche Gemenge auf seine endgültige Verdichtung eingestellt hat. Die Höhe der Verdichtung, der Wichte und des spezifischen Gewichtes wird durch die Reibung zwischen den Strängen 16, 16′ und 16˝ und den Trennwänden 20 und 20′ und den Dornen 24, 24′ und 24˝ über den Druck in den Huberzeugern 23 und 23′ und 27 und 27′bestimmt. Bei Erreichen dieser wählbaren, einstellbaren und mit jedem Rohr reproduzierbaren Drücke -sie können gleich oder verschieden sein - wird das Druckmedium über den Huberzeugern zugehörige Ventile abgelassen und die Trennwände und die Dorne laufen mit den Strängen in Preßrichtung mit. Mit dem Erreichen der endgültigen Verdichtung, der mit dem Preßhub erzeugten Strangteiles sind diese mit ihren Strängen 16, 16′ und 16˝ verbunden und werden ausgepresst. Während die Preßstempel 17, 17′ und 17˝ in ihrer vorderen Endlage stehen, werden die Dorne und anschließend die Trennwände oder umgekehrt die Trennwände und anschließend die Dorne in ihre Ausgangsstellung zurückgefahren.

Beim Zurückziehen der Dorne 24, 24′ und 24˝ sichern die Preßstempel 17, 17′ und 17˝ und die Trennwände 20 und 20′ beim Zurückziehen der Trennwände 20 und 20′, sichern die Preßstempel 17, 17′und 17˝ und die Dorne 24, 24′ und 24˝ die Stränge 16, 16′und 16˝ gegen ein Zurückziehen gegen die Preßrichtung ab und verhindern ein Nachverdichten der mit dem Preßhub erzeugten Strangteile. Bei entsprechend kleinen und/oder kurzen Dornen 24, 24′ und 24˝ kann das Zurückziehen in ihre Ausgangsstellung gemeinsam mit den Trennwänden 20 und 20′ erfolgen. Die Dorne und die Trennwände sind, wenn dies möglich ist, beheizt. Die Beheizung kann elektrisch durch Wärmeträgeröl und durch Dampf erfolgen.

Im Ausführungsbeispiel der Fig. 4 sind die Dorne 28, 28′ und 28˝ durch die Verbindungselemente 29 über die Traverse 30 gemeinsam mit den Trennwänden 20 und 20′ mit den Huber zeugern 31 und 31′ verbunden. Das Mitlaufen und Zurückziehen der Dorne 28, 28′ und 28˝ erfolgt gemeinsam mit den Trennwänden 20 und 20′. Dieses Verfahren eignet sich insbesondere für kürzere und/oder Dorne mit kleineren Querschnitten.

Im Ausführungsbeispiel der Fig. 5., das vorzugsweise dann gewählt wird, wenn die Dorne 32, 32′ und 32˝ weitere Aufgaben zu erfüllen haben als die Bildung von Hohlräumen, das Eintragen von Wärme in die Stränge 16, 16′ und 16˝ und die Steuerung der Verdichtung. Die Steuerung und der Rückzug der Dorne erfolgt hierbei über den im jeweiligen Dorn zugeordneten Huberzeuger 33, 33′ oder 33˝.

Bei entsprechenden Profilen, bei Hohlsträngen ist es selbstverständlich möglich, daß die Steuerung der Verdichtung, der Wichte und des spezifischen Gewichtes alleine über die Dorne oder die Trennwände erfolgt. Bei einer Steuerung mit den Dornen laufen die Trennwände unter einer Steuerung mit den Trennwänden, laufen die Dorne ohne eine durch die zugeordneten Huberzeuger erzeugte gegen die Preßrichtung erzeugte wirkende Kraft mit den Strängen mit. Der Rückzug erfolgt gemäß den Ausführungsbeispielen der Fig. 3 und 4.

Im Ausführungsbeispiel der Fig. 6 ist eine dreisträngige Strangrohrpreßvorrichtung gewählt. Der Füll- und Preßraum 34 durch die die Trennwände 20 und 20′ an die Dorne 24, 24′ und 24˝ hindurchfahren, wird hierbei durch eine Vorrichtung zum Befüllen von Strang und Strangrohrpressen befüllt und während des Verdichtens und Auspressens verschlossen.

Im Ausführungsbeispiel der Fig. 7 ist ebenfalls eine drei strängige Strangrohrpreßvorrichtung gewählt. Der Füll-und Preßraum 14 durch den die Trennwände 20 und 20′ und die Dorne 24, 24′ und 24˝ hindurchragen, wird hierbei durch eine Vorrichtung zum Befüllen von Strang- und Strangrohrpressen 35 befüllt und während des Verdichtens und Auspressens verschlossen.

Im Ausführungsbeispiel der Fig. 8 ist eine fünfsträngige Strangpreßvorrichtung gewählt. Der Füll- und Preßraum 34 wird hierbei durch eine Vorrichtung zum Befüllen von Strang- und Strangrohrpressen gefüllt, und während des Verdichtens und Auspressens verschlossen. Der besondere Vorteil in diesem Ausführungsbeispiel liegt in der geringen Länge der Befüll- und Schließbewegung des den Schließschieber 37 antreibenden Huberzeugers 38. Je mehr und/oder breitere Stränge auf einer Vorrichtung erzeugt werden, desto größer ist dieser Vorteil bezogen auf den Ausstoß.

Selbstverständlich beschränkt sich die Erfindung nicht auf die dargestellten Ausführungsbeispiele und Kombinationen mit Befüllvorrichtungen und Preß- und Füllräumen. Vielmehr ist sie vorteilhaft bei allen bekannten derartigen Vorrichtung komprimierbar. Ganz besondere Vorteile in Bezug auf Ausstoß und Produktionsqualität weist die Erfindung bei Verfahren auf, die keine Schließschieber vorsehen, da beim Verdichten und Auspressen weniger Material zurück in den Einlaufschacht ausweicht. Bei derartigen Vorrichtungen kann dieser Effekt dadurch weiter gesteigert werden, daß man die Trennwände und soweit vorhanden, die Dorne von Preßbeginn an mit einer Geschwindigkeit, die meist kleiner ist als die Preßstempel, mitlaufen lässt.

Erfindungsgemäß können auf einer Vorrichtung gleichzeitig Stränge mit gleichen oder ungleichen Querschnitten strang gepreßt und/oder mit einem oder mehreren Dornen je Strang stranggepreßt werden.

## Patentansprüche

1. Verfahren zum Strangpressen oder Strangrohrpressen eines Gemenges aus pflanzlichen Kleinteilen, insbesondere Holzkleinteilen mit Bindemitteln, bei dem das Gemenge durch den Preßstempel einer Strangpresse in einem Füllraum verdichtet und in einem Aushärtekanal verfestigt wird, dadurch **gekennzeichnet,** daß das Füllgut durch einen Füll- und Preßraum gedrückt wird, der sich keilförmig zum Aushärtekanal hin erweitert, so daß das Füllgut in Preßrichtung eine gleichgroße Verdichtung erfährt.

2. Verfahren nach Anspruch 1,
dadurch **gekennzeichnet,** daß durch die über die Länge jedes mit einem Preßhub erzeugten Strangteilstückes gleichgroßer Verdichtung Strangteilstücke und Stränge erzeugt werden.

3. Verfahren nach Anspruch 1 oder 2,
dadurch **gekennzeichnet,** daß durch die gleichgroße Verdichtung in der Länge eines jeden mit einem Preßhub erzeugten Strangteilstückes, der auf der Begrenzungswände des Füll- und Preßraumes wirkende Druck, bei Erreichen der endgültigen Verdichtung des Strangteiles, über die Länge annähernd gleich groß ist.

4. Verfahren nach Anspruch 1,
dadurch **gekennzeichnet,** daß die Länge des Verdichtungshubes des Strangpreßstempels annähernd das Zehnfache des kleinsten Querschnittmaßes des Stranges beträgt.

5. Verfahren nach Anspruch 1,
dadurch **gekennzeichnet,** daß durch eine oder mehrere mit den verdichteten Strängen mitlaufende und durch den Füll- und Preßraum in den Aushärtekanal hineinragende Trennwände, zwei oder mehrere Stränge gebildet werden.

6. Verfahren nach Anspruch 1 und 5,
dadurch **gekennzeichnet,** daß die Verdichtung, die Dichte und das spezifische Gewicht der Stränge, durch die Reibung zwischen Strängen und mitlaufenden Trennwänden gesteuert werden.

7. Verfahren nach den Ansprüchen 1 und 5,
dadurch **gekennzeichnet,** daß durch einen oder mehrere Dorne, die in den Zwischenräumen der Wände wirksam sind, Hohlstränge gefertigt werden.

8. Verfahren nach den Ansprüchen 1 bis 7,
dadurch **gekennzeichnet,** daß die Trennwände von Beginn des Preßhubes an mit einer niedrigeren Geschwindigkeit als der des Strangpreßstempels bewegt werden.

9. Verfahren nach den Ansprüchen 1 bis 7,
dadurch **gekennzeichnet,** daß die Dorne von Beginn des Preßhubes an mit einer niedrigeren Geschwindigkeit als der des Strangpreßstempels bewegt werden.

10. Verfahren nach den Ansprüchen 8 und 9,
dadurch **gekennzeichnet,** daß die Trennwände und die Dorne gemeinsam bewegt werden.

11. Verfahren nach den Ansprüchen 8 und 9,
dadurch **gekennzeichnet,** daß die Dorne und die Trennwände mit gleicher Geschwindigkeit mit den Strängen mitlaufen.

12. Verfahren nach den Ansprüchen 8 und 9,
dadurch **gekennzeichnet,** daß die Dorne und die Trennwände mit unterschiedlicher Geschwindigkeit mit den Strängen mitlaufen.

13. Vorrichtung zur Durchführung des Verfahrens nach Anspruch 1,
dadurch **gekennzeichnet,** daß der Füll- und Preßraum einer Strangpreßeinrichtung keilförmig zum Aushärtekanal hin aufgeweitet ist.

14. Vorrichtung nach Anspruch 13,
dadurch **gekennzeichnet,** daß im Füll- und Preßraum ein Kolben gelagert ist, dessen Verdichtungshub annähernd das Zehnfache des kleinsten Strangquerschnittes beträgt.

15. Vorrichtung nach Anspruch 13,
dadurch **gekennzeichnet,** daß ein oder mehrere Trennwände im Bereich des Füll- und Preßraums angeordnet sind, die sich vom preßseitigen Ende zum Aushärtekanal hin keilförmig verjüngen.

16. Vorrichtung nach den Ansprüchen 13 bis 15,
dadurch **gekennzeichnet,** daß die Trennwände mit Verbindungselementen und/oder einer Traverse an ihrem dem Preßraum abgewandten Ende verbunden sind, und mittels eines Druck/Huberzeugers beweglich angeordnet sind.

17. Vorrichtung nach Anspruch 13,
dadurch **gekennzeichnet,** daß ein oder mehrere Dorne im Bereich des Füll- und Preßraums angeordnet sind.

18. Vorrichtung nach den Ansprüchen 13 bis 16,
dadurch **gekennzeichnet,** daß die Dorne zwischen den Trennwänden angeordnet sind.

19. Vorrichtung nach Anspruch 18,
dadurch **gekennzeichnet,** daß die Dorne beweglich angeordnet sind.

20. Vorrichtung nach den Ansprüchen 13 bis 19,
dadurch **gekennzeichnet,** daß die Trennwände und die Dorne unabhängig voneinander bewegbar sind.

21. Vorrichtung nach Anspruch 13,
dadurch **gekennzeichnet,** daß alle Strangpreßstempel, die die einzelnen Stränge verdichten, durch eine Traverse miteinander verbunden und durch einen gemeinsamen Huberzeuger angetrieben sind.

22. Vorrichtung nach Anspruch 13,
dadurch **gekennzeichnet,** daß beim Strangrohrpressen jeder mitlaufende Dorn einzeln durch einen Dornhaltezylinder bewegt und gesteuert wird.

23. Vorrichtung nach Anspruch 13,
dadurch **gekennzeichnet,** daß alle Trennwände und alle Dorne über Verbindungselemente und/oder über ein oder mehrere Traversen miteinander verbunden und durch einen gemeinsamen Huberzeuger steuerbar sind.

24. Vorrichtung nach Anspruch 13,
dadurch **gekennzeichnet,** daß die Trennwände und die Dorne mit voneinander unabhängiger Geschwindigkeit und mit einer vom Strangpreßstempel unabhängigen Geschwindigkeit steuerbar sind.
